# EUROPÄISCHE PATENTSCHRIFT

(11) **EP 3 317 581 B1**
(45) Veröffentlichungstag und Bekanntmachung des Hinweises auf die Patenterteilung: **05.08.2020**
(21) Anmeldenummer: 16739392.5
(22) Anmeldetag: 21.06.2016
(51) Int. Cl.: B60Q 1/068, B60Q 1/072, F21S 41/14, F21S 41/16, F21S 41/32, F21S 41/39, F21S 45/47

(54) **BELEUCHTUNGSVORRICHTUNG FÜR EINEN KRAFTFAHRZEUGSCHEINWERFER**
LIGHT MODULE FOR A VEHICLE HEADLAMP
DISPOSITIF D'ÉCLAIRAGE POUR UN PHARE DE VÉHICULE

(30) Priorität: 30.06.2015 AT 505722015
(43) Veröffentlichungstag der Anmeldung: 09.05.2018
(73) Patentinhaber: ZKW Group GmbH, 3250 Wieselburg (AT)
(72) Erfinder: MAYER, Matthias, 3240 Mank (AT)
(74) Vertreter: Patentanwaltskanzlei Matschnig & Forsthuber OG
(86) Internationale Anmeldenummer: PCT/AT2016/050216
(87) Internationale Veröffentlichungsnummer: WO 2017/000009

(56) Entgegenhaltungen:
- EP-A1- 2 484 555
- EP-A2- 2 508 795
- EP-A2- 2 620 693
- AT-A1- 513 123
- US-A1- 2015 117 043

## Beschreibung

Die Erfindung betrifft eine Beleuchtungsvorrichtung für einen Kraftfahrzeugscheinwerfer, aufweisend zumindest ein Leuchtmodul zur Abstrahlung von sichtbarem Licht, zumindest ein das Licht des Leuchtmoduls ablenkendes und/oder formendes Optikbauteil, und ein mit dem Leuchtmodul verbundenes Halterungsmodul, in welchem das zumindest eine Optikbauteil gelagert ist, wobei das Leuchtmodul zumindest eine Laserlichtquelle und ein Lichtkonversionselement umfasst, wobei das Licht der zumindest einen Laserlichtquelle auf das Lichtkonversionselement gelenkt ist, welches das Licht zu sichtbarem Licht konvertiert und in das Optikbauteil abstrahlt.

Des Weiteren betrifft die Erfindung einen Kraftfahrzeugscheinwerfer mit zumindest einer erfindungsgemäßen Beleuchtungsvorrichtung.

Aus dem Stand der Technik, wie z.B. aus EP 2 508 79 A2, sind Beleuchtungsvorrichtungen bekannt geworden, bei denen Leuchtmodule fest mit nachgeschalteten Optikbauteil verbunden werden, wobei das Optikbauteil das von dem Leuchtmodul abgestrahlte Licht beispielsweise auf eine Fahrbahn projiziert. Das dadurch erzeugte Lichtbild ist daher sowohl von der Lichtverteilung des Leuchtmoduls sowie auch den optischen Eigenschaften des Optikbauteils abhängig. Fehler, die beispielsweise aufgrund von Toleranz Ungenauigkeiten bei der Herstellung des Leuchtmoduls als auch des Optikbauteils entstehen können, oder die durch eine ungenaue Positionierung des Optikbauteils in Bezug auf das Leuchtmodul verursacht sein können, führen zu Abweichungen von einem gewünschten Lichtbild.

Eine Aufgabe der Erfindung besteht daher darin, eine Beleuchtungsvorrichtung zu schaffen, mit der ein gewünschtes Lichtbild in einfacher Weise erzeugt werden kann, und das, obwohl einzelne Komponenten der Beleuchtungsvorrichtung mit gewissen Fertigungsungenauigkeiten behaftet sein können. Diese Aufgabe wird mit den Merkmalen von Anspruch 1 gelöst.

Dank der Erfindung ist es möglich, dass Optikbauteil in Bezug auf das Licht abstrahlende Lichtkonversionselement zu verschieben, und so fehlerhafte Positionen des Lichtkonversionselements, des Zentrums der Lichtverteilung an den Lichtkonversionselement sowie des Optikbauteils auszugleichen.

Bei der Verschiebung entlang der ersten und zweiten Richtung handelt sich typischerweise um eine geradlinige Bewegung. Das Licht der zumindest einen Laserlichtquelle kann direkt auf das Lichtkonversionselement gerichtet sein, oder über diverse optische Komponenten zu den Lichtkonversionselement gelenkt werden.

Erfindungsgemäß ist vorgesehen, dass das Leuchtmodul ein die Laserlichtquelle und das Lichtkonversionselement umschließendes Gehäuse umfasst und das Halterungsmodul ein Trageelement und ein Adapterelement umfasst, wobei das Trageelement zur Aufnahme des Optikbauteils eingerichtet ist und das Adapterelement fest mit dem Gehäuse verbindbar ist, wobei das Trageelement mittels dem ersten Führungsmittel an dem Adapterelement angreift und in Bezug auf das Adapterelement verschiebbar ist. Durch das Vorsehen eines Adapterelements, können eine Vielzahl an unterschiedlichen Leuchtmodulen für die erfindungsgemäße Beleuchtungsvorrichtung eingesetzt werden, indem das Adapterelement einfacher Weise mit dem jeweiligen Leuchtmodul fest verbunden werden kann.

Eine Verschiebung in Bezug auf das Gehäuse oder den Adapter impliziert natürlich eine Verschiebung in Bezug auf das Lichtkonversionselement.

Um einen besonders einfachen Aufbau Beleuchtungsvorrichtung zu erreichen, kann vorgesehen sein, dass ein zweites Führungsmittel an dem Trageelement angeordnet ist, wobei das Optikbauteil mittels dem zweiten Führungsmittel in Bezug auf das Trageelement verschiebbar ist.

Insbesondere kann vorgesehen sein, dass die erste und die zweite Richtung normal zueinander orientiert sind. Damit wird eine besonders effiziente Stellung ermöglicht, wobei die Bewegungen in die beiden Richtungen zueinander linear unabhängig sind und so unerwünschte wechselseitige Einflüsse vermieden werden können. Unter dem Ausdruck "normal zueinander orientiert" wird im Rahmen dieser Offenbarung eine Anordnung verstanden, der eingeschlossene Winkel zwischen 85 und 95° beträgt.

Erfindungsgemäß erfolgt die Verschiebeposition in die erste und/oder zweite Richtung jeweils mittels einer Justierschraube. Erfindungsgemäß ist vorgesehen, dass das Trageelement eine Öffnung zur Aufnahme einer ersten Justierschraube aufweist, wobei die erste Justierschraube in ein Schraubgewinde des Adapterelements und/oder des Gehäuses des Leuchtmoduls eingreift, wobei ein zwischen dem Trageelement und dem Leuchtmodul angeordnetes erstes Federelement das Trageelement in Richtung des Schraubkopfes der ersten Justierschraube in eine Ruheposition drückt. Damit kann eine besonders robuste und gleichzeitig einfache Einstellung des Optikbauteils in die erste Richtung erzielt werden. Sofern auf dem Leuchtmodul ein Adapterelement angeordnet ist, kann das Federelement natürlich auch zwischen dem Adapter und dem Trageelement angeordnet sein. Eine besonders praktikable Anordnung des ersten Federelements kann erreicht werden, indem das erste Federelement ein zwischen Leuchtmodul und Trageelement angeordnetes, die erste Justierschraube ummantelndes, hohlzylindrisches Gummielement ist.

Um ein versehentliches vollständiges Herausschrauben der ersten Justierschraube vorzubeugen, kann vorgesehen sein, dass der Adapter und/oder das Gehäuse des Leuchtmoduls einen ersten Anschlag zur Begrenzung der Verschiebebewegung des Trageelements in Richtung der Federkraft des ersten Federelements aufweist. Wird die Justierschraube soweit herausgeschraubt, dass eine korrespondierende Fläche des Trageelements den ersten Anschlag kontaktiert, so führt ein weiteres Herausschrauben der Justierschraube zu keiner weiteren Bewegung des Trageelements, wodurch eine maximale Auslenkung erkennbar wird.

Um ein Quetschen bzw. eine Zerstörung des ersten Federelements vorzubeugen, kann vorgesehen sein, dass zwischen dem Leuchtmodul und dem Trageelement ein zweiter Anschlag angeordnet ist, der die Verschiebebewegung des Trageelements entgegen der Richtung der Federkraft des ersten Federelements begrenzt.

Besonders günstig kann es sein, wenn das zweite Führungsmittel an dem Trageelement angeordnet ist, wobei das Optikbauteil mittels dem zweiten Führungsmittel in Bezug auf das Trageelement verschiebbar ist. Zudem kann vorgesehen sein, dass das zweite Führungsmittel zumindest eine von dem Trageelement abstehende Führungsschiene aufweist, in welcher das Optikbauteil verschiebbar gelagert ist, wobei an dem abstehenden Ende der Führungsschiene ein an der Führungsschiene befestigbares Abschlusselement angeordnet ist, welches die Bewegung des Optikbauteils hin zu dem Ende der Führungsschiene begrenzt, wobei an dem Trageelement ein zweites Federelement angreift, welches das Optikbauteil in Richtung des Endes der Führungsschiene drückt und das Abschlusselement eine zweite Justierschraube aufweist, mittels der das Optikbauteil entgegen der Federkraft des zweiten Federelements verschiebbar ist. Damit ist eine besonders robuste und gleichzeitig einfache Anordnung zur Verschiebung des Optikbauteils in die zweite Richtung gegeben.

Besonders günstig kann es sein, wenn das Optikbauteil eine Einstellschräge aufweist, auf der ein Abschnitt der zweiten Justierschraube aufliegt, der im Folgenden auch als Eingriffsabschnitt bezeichnet wird, wobei die Einstellschräge und der Eingriffsabschnitt dergestalt angeordnet sind, dass eine Axialverschiebung der zweiten Justierschraube in eine Verschiebebewegung des Optikbauteils in oder entgegen der zweiten Richtung gewandelt wird. Der Eingriffsabschnitt ist vorzugsweise konusförmig ausgeführt. Dabei kann es besonders vorteilhaft sein, wenn die zweite Justierschraube das Abschlusselement durchsetzt, wobei an einer Seite des Abschlusselements der Schraubkopf der Justierschraube angeordnet ist und an der gegenüberliegenden Seite der Eingriffsabschnitt angeordnet ist, wobei der Eingriffsabschnitt eine dem Abschlusselement zugewandte Anschlagsfläche aufweist, wobei vorzugsweise der Schraubkopf ebenso eine dem Abschlusselement zugewandte Anschlagsflächen aufweist. Die Anschlagsflächen begrenzen die jeweilige Bewegung.

Um eine besonders einfache Einstellung durch ein durch einen Benutzer oder Roboterarm gelenktes Einstellwerkzeug zu ermöglichen, kann vorgesehen sein, dass die erste und zweite Justierschraube im Wesentlichen parallel zueinander orientiert sind, wodurch Einstellung beider Justierschrauben aus einer gemeinsamen Richtung erfolgen kann.

Um den Einstellvorgang zu erleichtern und einen Startwert für eine manuelle Anpassung vorzuschlagen, kann vorgesehen sein, dass an dem Leuchtmodul Referenzmarkierungen angeordnet sind, die eine Neutralstellung der Verschiebeposition in die erste und zweite Richtung anzeigen, wobei die Referenzmarkierungen aus zumindest einer gemeinsamen Richtung, die vorzugsweise parallel zu den Justierschrauben orientiert ist, einsehbar sind. Die Referenzmarkierungen können beispielsweise an dem Trageelement angeordnet sein. Unter einer Neutralstellung wird jene Stellung des Optikbauteils in Bezug auf das Lichtkonversionselement entlang der ersten und zweiten Richtung verstanden, bei der das gewünschte Lichtbild erreicht wird, wenn die gesamte Beleuchtungsvorrichtung frei von Fertigungs- und Montageungenauigkeiten ist.

Insbesondere kann vorgesehen sein, dass das Optikbauteil eine Linse und/oder einen Reflektor umfasst, insbesondere einen hyperbolischen Reflektor mit einer Linse.

Zudem kann ein separater Kühlkörper an dem Leuchtmodul angeordnet sein.

Des Weiteren betrifft die Erfindung einen Kraftfahrzeugscheinwerfer mit zumindest einer erfindungsgemäßen Beleuchtungsvorrichtung.

Die Erfindung ist im Folgenden anhand einer beispielhaften und nicht einschränkenden Ausführungsform näher erläutert, die in den Figuren veranschaulicht ist. Darin zeigt
Figur 1 eine perspektivische Darstellung der erfindungsgemäßen Beleuchtungsvorrichtung,
Figur 2 eine perspektivische Darstellung eines Leuchtmoduls,
Figur 3 eine schematische Darstellung des Leuchtmoduls gemäß Figur 2,
Figur 4 eine perspektivische Darstellung des Leuchtmoduls mit darin angeordneten Adapterelement,
Figur 5 eine perspektivische Darstellung des Leuchtmoduls mit einem an dem Adapterelement angreifenden Trageelement,
Figur 6 eine Detailansicht zu Figur 5,
Figur 7 eine perspektivische Ansicht von schräg oben auf das Trageelement,
Figur 8 Darstellung von Figur 7 einem in dem Trageelement aufgenommenen Optikbauteil und
Figur 9 die Darstellung gemäß den Figuren 7 und 8 mit einem Abschlusselement.

Figur 1 zeigt eine perspektivische Darstellung der erfindungsgemäßen Beleuchtungsvorrichtung 1 für einen Kraftfahrzeugscheinwerfer, aufweisend zumindest ein Leuchtmodul 2 zur Abstrahlung von sichtbarem Licht, ein das Licht des Leuchtmoduls 2 ablenkendes und/oder formendes Optikbauteil 3, welches in der gezeigten Ausführungsform als Reflektor ausgebildet ist. Bei dem Optikbauteil 3 kann es sich ebenso um ein Linsensystem bestehend aus zumindest einer Linse, Kombinationen aus Linsen und/oder Reflektoren oder im Prinzip beliebige andere optische Bauteile handeln, die zur Abbildung eines Lichtbildes für Beleuchtungszwecke geeignet sind. Die Beleuchtungsvorrichtung 1 weist ferner ein mit dem Leuchtmodul 2 verbundenes Halterungsmodul 4 auf, welches in der gezeigten Ausführungsform zwei Komponenten, nämlich einem Adapter 4a und ein Trageelement 4b aufweist, die in nachfolgend beschriebener Weise zusammenwirken. Das Halterungsmodul 4 ist zur verschieblichen Aufnahme des Optikbauteils 3 eingerichtet. Wie insbesondere in Figur 3 erkennbar ist, welche eine schematische Darstellung des Leuchtmoduls 2 zeigt, umfasst dieses zumindest eine Laserlichtquelle 2a und ein Lichtkonversionselement 2b (z.B. ein Phosphor), wobei Licht der zumindest einen Laserlichtquelle 2a auf das Konversionselement 2b gelenkt ist, welches das Laserlicht in sichtbares Licht konvertiert und in das Optikbauteil 3 abstrahlt. Gängige Leuchtmodule 2 umfassen häufig mehrere Laserlichtquellen 2a, deren Laserlicht gebündelt auf ein Konversionselement 2b gelenkt wird.

Das Halterungsmodul 4 weist, wie zu den nachfolgenden Figuren noch näher diskutiert wird, Führungsmittel 4b' und 4h auf, mit denen das Optikbauteil 3 in Bezug auf das Konversionselement 2b in eine erste Richtung x sowie eine zweite Richtung z verschoben werden kann, wobei die Richtungen x und z voneinander abweichen.

Figur 2 zeigt eine perspektivische Darstellung des Leuchtmoduls 2, welches zusätzlich mit einem Kühlkörper 5 zur Kühlung seiner elektronischen Komponenten ausgestattet ist, wobei der Kühlkörper 5 in den nachfolgenden Figuren zur besseren Übersicht nicht dargestellt ist. Die Laserlichtquelle 2a ist von einem Gehäuse 2c eingeschlossen, in welches das Lichtkonversionselement 2b eingefasst ist.

Figur 4 zeigt eine perspektivische Darstellung des Leuchtmoduls 2 mit einem daran angeordneten Adapterelement 4a. Das Adapterelement 4a wird auf das Leuchtmodul 2 aufgeschoben und beispielsweise mittels Schrauben 4c oder anderen geeigneten Mitteln an dem Leuchtmodul 2 befestigt, sodass das Adapterelement 4a fest mit dem Leuchtmodul 2 verbunden ist. Das Adapterelement 4a weist ferner einen ersten Anschlag 4d zur Begrenzung der Verschiebebewegung des Trageelements 4b in Richtung der Federkraft eines in Figur 5 und 6 dargestellten ersten Federelements 7a auf. Dieser erste Anschlag 4d wird typischerweise nach der Montage des Trageelements 4b angebracht und ist in der gezeigten Ausführungsform als Schraube ausgebildet. Das Adapterelement 4a weist an seinen gegenüberliegenden Seiten jeweils eine Vertiefung 4a' auf, die zur Aufnahme und Führung der Eingriffsabschnitte 4b' des Trageelements 4b eingerichtet ist, die in die Vertiefung 4a' eingreifen. Das erste Führungsmittel ist durch den Eingriff des Eingriffsabschnittes 4b' in die Vertiefung 4a' ausgebildet. Natürlich sind dem Fachmann auch beliebige andere Anordnungen und Möglichkeiten bekannt, die eine Führung des Halterungsmoduls 4 in die erste Richtung x ermöglichen. So könnten an dem Adapterelement 4a anstatt den Vertiefungen 4b' Vorsprünge vorgesehen sein, die in korrespondierende Führungsnuten an dem Trageelement 4b eingreifen. Auch sind Ausführungsformen denkbar, bei denen das Adapterelement 4a entfallen kann und das Trageelement 4b direkt an dem Leuchtmodul 2 angreift, beispielsweise wenn das Leuchtmodul 2 bereits mit zu dem Führungsmittel 4b' des Trageelementes 4b korrespondierenden Komponenten, insbesondere Vorsprüngen oder Vertiefungen, ausgestattet ist.

Figur 5 zeigt eine perspektivische Darstellung des Leuchtmoduls 2 mit einem an dem Adapterelement 4a angreifenden Trageelement 4b. Das Trageelement 4b ist auf dem Adapterelement 4a verschieblich in die erste Richtung x gelagert und weist einen Vorsprung 4e auf, der dazu eingerichtet ist, bei einer maximal Auslenkung des Trageelements 4b einen ersten Anschlag 4d zu kontaktieren und damit eine weitere Verschiebung in die erste Richtung X zu verhindern. Das Trageelement 4b weist des Weiteren eine Öffnung 4f zur Aufnahme einer ersten Justierschraube 8a auf, wobei die Justierschraube 8a in ein Schraubengewinde des Adapterelements 4a und oder des Gehäuses 2c des Leuchtmoduls 2 eingreift, wobei zwischen dem Adapterelement 4a und dem Trageelement 4b ein erstes

Federelement 7a angeordnet ist. Das erste Federelement 7a ist dazu eingerichtet, das Trageelement 4b in Richtung des Schraubkopfes der Justierschraube 8a in eine Ruheposition zu drücken und ist als ein zwischen dem Leuchtmodul 2 bzw. Adapterelement 4a und dem Trageelement 4b angeordnetes, die Justierschraube 8a ummantelndes, hohlzylindrisches Gummielement ausgebildet. Figur 6 zeigt eine Detailansicht hiervon.

Darin ist ein zweiter Anschlag 4g erkennbar, der zwischen dem Leuchtmodul 2 bzw. Adapterelement 4a und dem Trageelement 4b angeordnet ist und die Verschiebebewegung des Trageelements 4b entgegen der Richtung der Federkraft des ersten Federelements 7a begrenzt. Damit kann einer zu starken Quetschung des Federelements 7A und einer damit verbundenen Schädigung vorgebeugt werden. Durch die beiden Anschläge 4d und 4g kann der Einstellbereich zur Verschiebung des Trageelements 4b in Bezug auf das Gehäuse 2c und des darin angeordneten Konversionselement 2b auf ein sinnvolles Maß eingeschränkt werden.

Zur Verschiebung des Optikbauteils 3 in eine zweite Richtung z ist ein zweites Führungsmittel 4h vorgesehen, welches an dem Trageelement 4b angeordnet ist und nunmehr mit Blick auf die Figuren 7 bis 9 näher erörtert wird.

Das zweite Führungsmittel 4h besteht in dem gezeigten Ausführungsbeispiel aus zwei von dem Trageelement 4b abstehenden Führungsschienen, die dazu eingerichtet sind, das Optikbauteil 3 verschiebbar in die zweite Richtung z zu halten. Das zweite Führungsmittel 4h kann natürlich auch anders ausgeführt werden, solange damit eine Führung in die zweite Richtung z möglich ist. Das Optikbauteil 3 ist in der Führungsschiene 4h verschiebbar gelagert, wobei, wie in Figur 9 gezeigt, an dem abstehenden Ende der Führungsschienen 4h ein Abschlusselement 9 angeordnet (bzw. auf dem Ende der Führungsschienen befestigbar) ist, welches die Bewegung des Optikbauteils 3 hin zu dem Ende der Führungsschienen begrenzt. Das Abschlusselement 9 weist eine zweite Justierschraube 8b auf, die das Abschlusselement 9 durchsetzt, wobei an einer Seite des Abschlusselements 9 der Schraubkopf der Schraube 8b angeordnet ist und an der gegenüberliegenden Seite ein Eingriffsabschnitt angeordnet ist, der in dem gezeigten Ausführungsbeispiel konusförmig ausgeführt ist. Der Eingriffsabschnitt weist eine dem Abschlusselement 9 zugewandte Anschlagsfläche 8b" auf, durch die die maximale Verstellung der Justierschraube 8b in Bezug auf das Abschlusselement 9 begrenzt wird. Außerdem kann vorgesehen sein, dass an dem Schraubkopf eine weitere dem Abschlusselement 9 zugewandte Anschlagsfläche 8b' vorgesehen ist, wobei in einem solchen Fall das Abschlusselement 9 zweistückig ausgeführt sein kann, um die Justierschraube 8b zwischen den beiden Teilstücken aufzunehmen und zu umschließen. Die Schraubverbindungen, mittels denen das Abschlusselement 9 an dem Führungsschienen 4h angeordnet ist, können zur festen Verbindung der beiden Teilstücke herangezogen werden.

Wie in Figur 8 gut erkennbar, weist das Optikbauteil 3 eine Einstellschräge 3a auf, auf der der Eingriffsabschnitt der zweiten Justierschraube 8b aufliegt, wobei die Einstellschräge 3a und der Eingriffsabschnitt dergestalt angeordnet sind, dass eine Axialverschiebung der zweiten Justierschraube 8b in eine Verschiebebewegung des Optikbauteils 3 in oder entgegen der zweiten Richtung z gewandelt wird.

In Figur 7 ist ein an dem Trageelement 4b angeordnetes zweites Federelement 7b erkennbar, welches das Optikbauteil 3 in Richtung des Endes der Führungsschienen 4a drückt, wodurch sichergestellt wird, dass die Einstellschräge 3a gegen den Eingriffsabschnitt der zweiten Justierschraube 8b gedrückt wird und so eine definierte Ruheposition des Optikbauteil 3 festgelegt wird. Das zweite Federelement 7b sitzt vorteilhafter Weise in einer Ausnehmung im Trageelement 4b (in Fig. 5 gut erkennbar), womit zum einen die Position des Federelements 7b lateral gesichert wird und zusätzlich eine zu starke Quetschung und damit eine Schädigung des Federelements 7b verhindert werden kann, da das Trageelement 4b die Verschiebebewegung des Optikelements 3 in die der Federkraft des Federelements 7b entgegen gesetzte Richtung begrenzt.

Wie in den Figuren 5, 7, 8 und 9 erkennbar ist, sind an dem Halterungsmodul 4, in dem gezeigten Ausführungsbeispiel konkret an dem Trageelement 4b, Referenzmarkierungen 10 angeordnet, die eine Neutralstellung der Verschiebeposition in die erste bzw. zweite Richtung anzeigen, wobei vorzugsweise die Referenzmarkierungen 10 aus zumindest einer gemeinsamen Blickrichtung BR einsehbar sind. Diese Referenzmarkierungen 10 können beispielsweise als Einkerbungen oder auch Vorsprünge ausgebildet sein.

Dies ist z.B. in Figur 1 gut erkennbar, welche das erfindungsgemäße Beleuchtungssystem 1 in einem zusammengebauten Zustand zeigt. Darin sind die Justierschrauben 8a und 8b parallel zueinander orientiert, wodurch diese in einfacher Art und Weise durch einen Benutzer erreicht werden können, ohne dass ein Zugang aus unterschiedlichen Richtungen notwendig ist.

Die erfindungsgemäße Beleuchtungsvorrichtung 1 erlaubt die Einstellung des Optikbauteil 3 in Bezug auf das Konversionselement 2b in einfacher Weise, und zwar eine Verschiebung in die bereits beschriebene erste und zweite Richtung x, z, wobei die erste und die zweite Richtung x, z voneinander abweichen - vorzugsweise normal zueinander orientiert sind. Bei einem Kraftfahrzeugscheinwerfer mit der erfindungsgemäßen Beleuchtungsvorrichtung 1 sind die Richtungen x und z vorzugsweise so gewählt, dass in einem im Fahrzeug montierten Zustand des Fahrzeugscheinwerfers die Richtung x mit der Hauptfahrrichtung des Fahrzeugs (sog. Fahrzeuglängsachse) zusammen fällt, und die Richtung z der vertikalen Achse (sog. Hochachse) entspricht.

## Patentansprüche

1. Beleuchtungsvorrichtung (1) für einen Kraftfahrzeugscheinwerfer, aufweisend
- zumindest ein Leuchtmodul (2) zur Abstrahlung von sichtbarem Licht,
- zumindest ein das Licht des Leuchtmoduls (2) ablenkendes und/oder formendes Optikbauteil (3), und
- ein mit dem Leuchtmodul (2) verbundenes Halterungsmodul (4), in welchem das zumindest eine Optikbauteil (3) gelagert ist,
**dadurch gekennzeichnet, dass** das Leuchtmodul (2) zumindest eine Laserlichtquelle (2a) und ein Lichtkonversionselement (2b) umfasst, wobei das Licht der zumindest einen Laserlichtquelle (2a) auf das Lichtkonversionselement (2b) gelenkt ist, welches das Licht in sichtbares Licht konvertiert und in das Optikbauteil (3) abstrahlt, dass das Halterungsmodul (4) zumindest ein erstes und ein zweites Führungsmittel (4b', 4h) aufweist, wobei das Optikbauteil (3) in Bezug auf das Lichtkonversionselement (2b) mittels dem ersten Führungsmittel (4b') in eine erste Richtung (x) und mittels dem zweiten Führungsmittel (4h) in eine zweite Richtung (z) verschiebbar ist, wobei die erste und die zweite Richtung (x, z) voneinander abweichen, wobei das Leuchtmodul (2) ein die Laserlichtquelle (2a) und das Lichtkonversionselement (2b) umschließendes Gehäuse (2c) umfasst und das Halterungsmodul (4) ein Trageelement (4b) und ein Adapterelement (4a) umfasst, wobei das Trageelement (4b) zur Aufnahme des Optikbauteils (3) eingerichtet ist und das Adapterelement (4a) fest mit dem Gehäuse (2c) verbindbar ist, wobei das Trageelement (4b) mittels dem ersten Führungsmittel (4b') an dem Adapterelement (4a, 4a') angreift und in Bezug auf das Adapterelement (4a) verschiebbar ist, wobei eine Verschiebeposition in die erste und/oder zweite Richtung (x, z) jeweils mittels einer Justierschraube (8a, 8b) festlegbar ist, wobei das Trageelement (4b) eine Öffnung zur Aufnahme einer ersten Justierschraube (8a) aufweist, wobei die erste Justierschraube (8a) in ein Schraubgewinde des Adapterelements (4a) und/oder des Gehäuses (2c) des Leuchtmoduls (2) eingreift, wobei ein zwischen dem Trageelement (4b) und dem Leuchtmodul (2) angeordnetes erstes Federelement (7a) das Trageelement (4b) in Richtung des Schraubkopfes der ersten Justierschraube (8a) in eine Ruheposition drückt.

2. Beleuchtungsvorrichtung (1) Anspruch 1, **dadurch gekennzeichnet, dass** ein zweites Führungsmittel (4h) an dem Trageelement (4b) angeordnet ist, wobei das Optikbauteil (3) mittels dem zweiten Führungsmittel (4h) in Bezug auf das Trageelement (4b) verschiebbar ist.

3. Beleuchtungsvorrichtung (1) nach Anspruch 1 oder 2, **dadurch gekennzeichnet, dass** die erste und die zweite Richtung (x, z) normal zueinander orientiert sind.

4. Beleuchtungsvorrichtung (1) nach einem der Ansprüche 1 bis 3, **dadurch gekennzeichnet, dass** das erste Federelement (7a) ein zwischen Leuchtmodul (2) und Trageelement (4b) angeordnetes, die erste Justierschraube (8a) ummantelndes, hohlzylindrisches Gummielement ist.

5. Beleuchtungsvorrichtung (1) nach einem der Ansprüche 1 bis 4, **dadurch gekennzeichnet, dass** das Adapterelement und/oder das Gehäuse des Leuchtmoduls (2) einen ersten Anschlag (4d) zur Begrenzung der Verschiebebewegung des Trageelements (4) in Richtung der Federkraft des ersten Federelements (7a) aufweist.

6. Beleuchtungsvorrichtung (1) nach einem der Ansprüche 1 bis 5, **dadurch gekennzeichnet, dass** zwischen dem Leuchtmodul (2) und dem Trageelement (4b) ein zweiter Anschlag (4g) angeordnet ist, der Verschiebebewegung des Trageelements (4b) entgegen der Richtung der Federkraft des ersten Federelements (7a) begrenzt.

7. Beleuchtungsvorrichtung (1) nach einem der Ansprüche 1 bis 6, **dadurch gekennzeichnet, dass** das zweite Führungsmittel an dem Trageelement (4b) angeordnet ist, wobei das Optikbauteil (3) mittels dem zweiten Führungsmittel (4h) in Bezug auf das Trageelement (4b) verschiebbar ist.

8. Beleuchtungsvorrichtung (1) nach Anspruch 7, **dadurch gekennzeichnet, dass** das zweite Führungsmittel (4h) zumindest eine von dem Trageelement (4b) abstehende Führungsschiene aufweist, in welcher das Optikbauteil (3) verschiebbar gelagert ist, wobei an dem abstehenden Ende der Führungsschiene ein an der Führungsschiene befestigbares Abschlusselement (9) angeordnet ist, welches die Bewegung des Optikbauteils (3) hin zu dem Ende der Führungsschiene begrenzt, wobei an dem Trageelement (4b) ein zweites Federelement (7b) angreift, welches das Optikbauteil (3) in Richtung des Endes der Führungsschiene drückt und das Abschlusselement (9) eine zweite Justierschraube (8b) aufweist, mittels der das Optikbauteil (3) entgegen der Federkraft des zweiten Federelements (7b) verschiebbar ist.

9. Beleuchtungsvorrichtung (1) nach Anspruch 8, **dadurch gekennzeichnet, dass** das Optikbauteil (3) eine Einstellschräge (3a) aufweist, auf der ein Eingriffsabschnitt der zweiten Justierschraube (8b) aufliegt, wobei die Einstellschräge (3a) und der Eingriffsabschnitt dergestalt angeordnet sind, dass eine Axialverschiebung der zweiten Justierschraube (8b) in eine Verschiebebewegung des Optikbauteils (3) in oder entgegen der zweiten Richtung (z) gewandelt wird.

10. Beleuchtungsvorrichtung (1) nach Anspruch 9, **dadurch gekennzeichnet, dass** die zweite Justierschraube (8b) das Abschlusselement (9) durchsetzt, wobei an einer Seite des Abschlusselements (9) der Schraubkopf der Justierschraube (8b) angeordnet ist und an der gegenüberliegenden Seite der Eingriffsabschnitt angeordnet ist, wobei der Eingriffsabschnitt eine dem Abschlusselement (9) zugewandte Anschlagsfläche (8b') aufweist, wobei vorzugsweise der Schraubkopf ebenso eine dem Abschlusselement (9) zugewandte Anschlagsflächen (8b") aufweist.

11. Beleuchtungsvorrichtung (1) nach einem der Ansprüche 1 bis 10, **dadurch gekennzeichnet, dass** die erste und zweite Justierschraube (8b) im Wesentlichen parallel zueinander orientiert.

12. Beleuchtungsvorrichtung (1) nach einem der Ansprüche 1 bis 11, **dadurch gekennzeichnet, dass** an dem Leuchtmodul (2) Referenzmarkierungen (10) angeordnet sind, die eine Neutralstellung der Verschiebeposition in die erste und zweite Richtung (x, z) anzeigen, wobei die Referenzmarkierungen (x, z) aus zumindest einer gemeinsamen Richtung (BR), die vorzugsweise parallel zu den Justierschrauben (8b) orientiert ist, einsehbar sind.

13. Beleuchtungsvorrichtung (1) nach einem der Ansprüche 1 bis 12, **dadurch gekennzeichnet, dass** das Optikbauteil (3) eine Linse und/oder einen Reflektor umfasst, insbesondere einen hyperbolischen Reflektor mit einer Linse.

14. Beleuchtungsvorrichtung (1) nach einem der Ansprüche 1 bis 13, **dadurch gekennzeichnet, dass** ein separater Kühlkörper (5) an dem Leuchtmodul (2) angeordnet ist.

15. Kraftfahrzeugscheinwerfer mit zumindest einer Beleuchtungsvorrichtung (1) nach einem der vorhergehenden Ansprüche.

## Claims

1. Lighting device (1) for a motor vehicle headlamp, comprising
- at least one lighting module (2) for emitting visible light,
- at least one optical component (3) deflecting and/or shaping the light of the light module (2), and
- a mounting module (4) connected to the lighting module (2), in which the at least one optical component (3) is mounted,
**characterized in that**
the light module (2) comprises at least one laser light source (2a) and a light conversion element (2b), wherein the light of the at least one laser light source (2a) is directed onto the light conversion element (2b), which converts the light into visible light and radiates it into the optical component (3),
**in that** the mounting module (4) has at least a first and a second guide means (4b', 4h), the optical component (3) being displaceable with respect to the light conversion element (2b) in a first direction (x) by means of the first guide means (4b') and in a second direction (z) by means of the second guide means (4h), the first and the second direction (x, z) differ from one another, wherein the lighting module (2) comprises a housing (2c) enclosing the laser light source (2a) and the light conversion element (2b) and the holding module (4) comprises a support element (4b) and an adapter element (4a), wherein the support element (4b) is set up to receive the optical component (3) and the adapter element (4a) can be firmly connected to the housing (2c), ' wherein the support element (4b) engages on the adapter element (4a, 4a') by means of the first guide means (4b') and is displaceable relative to the adapter element (4a), wherein a displacement position in the first and/or second direction (x, z) can be fixed in each case by means of an adjusting screw (8a, 8b), wherein the support element (4b) has an opening for receiving a first adjusting screw (8a), wherein the first adjusting screw (8a) engages in a screw thread of the adapter element (4a) and/or the housing (2c) of the light module (2), wherein a first spring element (7a) arranged between the support element (4b) and the light module (2) presses the support element (4b) in the direction of the screw head of the first adjusting screw (8a) into a rest position.

2. Lighting device (1) according to claim 1, **characterized in that** 1 a second guide means (4h) is arranged on the support element (4b), the optical component (3) being displaceable by means of the second guide means (4h) with respect to the support element (4b).

3. Lighting device (1) according to claim 1 or 2, **characterized in that** the first and second directions (x, z) are oriented normal to each other.

4. Lighting device (1) according to any one of claims 1 to 3, **characterized in that** the first spring element (7a) is a hollow cylindrical rubber element arranged between the lighting module (2) and the support element (4b) and enveloping the first adjusting screw (8a).

5. Lighting device (1) according to one of claims 1 to 4, **characterized in that** the adapter element and/or the housing of the lighting module (2) has a first stop (4d) for limiting the displacement movement of the support element (4) in the direction of the spring force of the first spring element (7a).

6. Lighting device (1) according to one of claims 1 to 5, **characterized in that** a second stop (4g) is arranged between the lighting module (2) and the support element (4b), which limits the displacement movement of the support element (4b) against the direction of the spring force of the first spring element (7a).

7. Lighting device (1) according to any one of claims 1 to 6, **characterized in that** the second guide means is arranged on the support element (4b), the optical component (3) being displaceable relative to the support element (4b) by means of the second guide means (4h).

8. Lighting device (1) according to claim 7, **characterized in that** the second guide means (4h) comprises at least one guide rail projecting from the support element (4b), in which guide rail the optical component (3) is displaceably mounted, wherein an end element (9) which can be fastened to the guide rail is arranged at the projecting end of the guide rail, which limits the movement of the optical component (3) towards the end of the guide rail, a second spring element (7b) acting on the support element (4b) and pressing the optical component (3) in the direction of the end of the guide rail, and the end element (9) having a second adjusting screw (8b) by means of which the optical component (3) can be displaced against the spring force of the second spring element (7b).

9. Lighting device (1) according to claim 8, **characterized in that** the optical member (3) comprises an adjusting slope (3a) on which an engaging portion of a second adjusting screw (8b) rests, wherein the adjusting slope (3a) and the engaging portion are arranged such that an axial displacement of the second adjusting screw (8b) is converted into a displacement movement of the optical member (3) in or against the second direction (z).

10. Lighting device (1) according to claim 9, **characterized in that** the second adjusting screw (8b) passes through the end element (9), the screw head of the adjusting screw (8b) being arranged on one side of the end element (9) and the engagement section being arranged on the opposite side, the engagement section having a stop surface (8b') facing the end element (9), preferably the screw head also having a stop surface (8b") facing the end element (9).

11. Lighting device (1) according to any one of claims 1 to 10, **characterized in that** the first and second adjusting screw (8b) are oriented substantially parallel to one another.

12. Lighting device (1) according to one of claims 1 to 11, **characterized in that** reference markings (10) are arranged on the lighting module (2), which indicate a neutral position of the displacement position in the first and second directions (x, z), the reference markings (x, z) being visible from at least one common direction (BR), which is preferably oriented parallel to the adjusting screws (8b).

13. Lighting device (1) according to any one of claims 1 to 12, **characterized in that** the optical component (3) comprises a lens and/or a reflector, in particular a hyperbolic reflector with a lens.

14. Lighting device (1) according to one of claims 1 to 13, **characterized in that** a separate heat sink (5) is arranged on the lighting module (2).

15. Motor vehicle headlamp with at least one lighting device (1) according to one of the preceding claims.

## Revendications

1. Dispositif d'éclairage (1) pour un projecteur de véhicule automobile, comprenant
- au moins un module d'éclairage (2) pour l'émission de lumière visible,
- au moins un composant optique (3) déviant et/ou façonnant la lumière du module de lumière (2), et
- un module de montage (4) connecté au module d'éclairage (2), dans lequel est monté au moins un composant optique (3),
**caractérisé en ce que**
le module de lumière (2) comprend au moins une source de lumière laser (2a) et un élément de conversion de lumière (2b), la lumière de la au moins une source de lumière laser (2a) étant dirigée sur l'élément de conversion de lumière (2b), qui convertit la lumière en lumière visible et la rayonne dans le composant optique (3),
**en ce que** le module de montage (4) présente au moins un premier et un deuxième moyens de guidage (4b', 4h), le composant optique (3) pouvant être déplacé par rapport à l'élément de conversion de lumière (2b) dans une première direction (x) au moyen du premier moyen de guidage (4b') et dans une deuxième direction (z) au moyen du deuxième moyen de guidage (4h), la première et la deuxième direction (x, z) diffèrent les uns des autres, le module d'éclairage (2) comprenant un bo tier (2c) qui contient la source de lumière laser (2a) et l'élément de conversion de la lumière (2b) et le module de maintien (4) comprenant un élément de support (4b) et un élément adaptateur (4a), l'élément de support (4b) étant conçu pour recevoir le composant optique (3) et l'élément adaptateur (4a) pouvant être relié de manière fixe au bo tier (2c), l'élément de support (4b) s'engage sur l'élément adaptateur (4a, 4a') par l'intermédiaire du premier moyen de guidage (4b') et peut être déplacé par rapport à l'élément adaptateur (4a), une position de déplacement dans la première et/ou la deuxième direction (x, z) pouvant être fixée à chaque fois au moyen d'une vis de réglage (8a, 8b), l'élément de support (4b) présentant une ouverture pour recevoir une première vis de réglage (8a), dans lequel la première vis de réglage (8a) s'engage dans un filetage de l'élément adaptateur (4a) et/ou du boîtier (2c) du module d'éclairage (2), dans lequel un premier élément de ressort (7a) disposé entre l'élément d'appui (4b) et le module d'éclairage (2) pousse l'élément d'appui (4b) en direction de la tête de vis de la première vis de réglage (8a) dans une position de repos.

2. Dispositif d'éclairage (1) selon la revendication 1, **caractérisé en ce que** 1 un deuxième moyen de guidage (4h) est disposé sur l'élément de support (4b), le composant optique (3) pouvant être déplacé au moyen du deuxième moyen de guidage (4h) par rapport à l'élément de support (4b).

3. Dispositif d'éclairage (1) selon la revendication 1 ou 2, **caractérisé en ce que** les première et deuxième directions (x, z) sont orientées normalement l'une par rapport à l'autre.

4. Dispositif d'éclairage (1) selon l'une quelconque des revendications 1 à 3, **caractérisé en ce que** le premier élément de ressort (7a) est un élément en caoutchouc cylindrique creux disposé entre le module d'éclairage (2) et l'élément de support (4b) et enveloppant la première vis de réglage (8a).

5. Dispositif d'éclairage (1) selon l'une des revendications 1 à 4, **caractérisé en ce que** l'élément adaptateur et/ou le boîtier du module d'éclairage (2) présente une première butée (4d) pour limiter le mouvement de déplacement de l'élément d'appui (4) dans la direction de la force de ressort du premier élément de ressort (7a).

6. Dispositif d'éclairage (1) selon l'une des revendications 1 à 5, **caractérisé en ce qu'**une deuxième butée (4g) est disposée entre le module d'éclairage (2) et l'élément de support (4b), qui limite le mouvement de déplacement de l'élément de support (4b) dans le sens contraire de la force de ressort du premier élément de ressort (7a).

7. Dispositif d'éclairage (1) selon l'une des revendications 1 à 6, **caractérisé en ce que** le deuxième moyen de guidage est disposé sur l'élément de support (4b), le composant optique (3) pouvant être déplacé par rapport à l'élément de support (4b) au moyen du deuxième moyen de guidage (4h).

8. Dispositif d'éclairage (1) selon la revendication 7, **caractérisé en ce que** le deuxième moyen de guidage (4h) comprend au moins un rail de guidage faisant saillie de l'élément de support (4b), dans lequel le composant optique (3) est monté de manière déplaçable, un élément d'extrémité (9) pouvant être fixé sur le rail de guidage étant disposé à l'extrémité saillante du rail de guidage, qui limite le mouvement du composant optique (3) vers l'extrémité du rail de guidage, un deuxième élément de ressort (7b) agissant sur l'élément de support (4b) et pressant le composant optique (3) en direction de l'extrémité du rail de guidage, et l'élément d'extrémité (9) présentant une deuxième vis de réglage (8b) au moyen de laquelle le composant optique (3) peut être déplacé à l'encontre de la force de ressort du deuxième élément de ressort (7b).

9. Dispositif d'éclairage (1) selon la revendication 8, **caractérisé en ce que** l'élément optique (3) comprend une pente de réglage (3a) sur laquelle repose une partie d'engagement d'une deuxième vis de réglage (8b), dans lequel la pente de réglage (3a) et la partie d'engagement sont agencées de telle sorte qu'un déplacement axial de la deuxième vis de réglage (8b) est converti en un mouvement de déplacement de l'élément optique (3) dans ou contre la deuxième direction (z).

10. Dispositif d'éclairage (1) selon la revendication 9, **caractérisé en ce que** la deuxième vis de réglage (8b) traverse l'élément d'extrémité (9), la tête de la vis de réglage (8b) étant disposée sur un côté de l'élément d'extrémité (9) et la section d'engagement étant disposée sur le côté opposé, la section d'engagement présentant une surface de butée (8b') tournée vers l'élément d'extrémité (9), de préférence la tête de vis présentant également une surface de butée (8b") tournée vers l'élément d'extrémité (9).

11. Dispositif d'éclairage (1) selon l'une quelconque des revendications 1 à 10, **caractérisé en ce que** la première et la deuxième vis de réglage (8b) sont orientées sensiblement parallèlement l'une à l'autre.

12. Dispositif d'éclairage (1) selon l'une des revendications 1 à 11, **caractérisé en ce que** sur le module d'éclairage (2) sont disposées des marques de référence (10) qui indiquent une position neutre de la position de déplacement dans les première et deuxième directions (x, z), les marques de référence (x, z) étant visibles depuis au moins une direction commune (BR), qui est de préférence orientée parallèlement aux vis de réglage (8b).

13. Dispositif d'éclairage (1) selon l'une quelconque des revendications 1 à 12, **caractérisé en ce que** le composant optique (3) comprend une lentille et/ou un réflecteur, en particulier un réflecteur hyperbolique avec une lentille.

14. Dispositif d'éclairage (1) selon l'une des revendications 1 à 13, **caractérisé en ce qu'**un dissipateur thermique (5) séparé est disposé sur le module d'éclairage (2).

15. Projecteur de véhicule automobile avec au moins un dispositif d'éclairage (1) selon l'une des revendications précédentes.
